# FASCICULE DE BREVET EUROPEEN

(11) **EP 0 952 401 B1**
(45) Date de publication et mention de la délivrance du brevet: **26.02.2003**
(21) Numéro de dépôt: 99440086.9
(22) Date de dépôt: 22.04.1999
(51) Int. Cl.: F24C 3/00

(54) **Dispositif de brûleur pour cheminée à insert à gaz**
Brenner für gasbeheizten Kamineinsatz
Burner for fireplace gas insert

(30) Priorité: 24.04.1998 FR 9805347
(43) Date de publication de la demande: 27.10.1999
(73) Titulaire: Fonderie Du Der SA, 10330 Chavanges (FR)
(72) Inventeur: Diny, Mouad, 54000 Nancy (FR)
(74) Mandataire: Rhein, Alain

(56) Documents cités:
- EP-A- 0 439 346
- US-A- 4 976 253
- US-A- 5 452 709
- US-A- 5 660 162

## Description

La présente invention a pour objet un dispositif de brûleur pour cheminée à insert à gaz comportant au moins deux corps, un premier corps disposé du côté avant de l'insert et alimenté faiblement en air comburant pour la production de grandes flammes jaunes et un second corps disposé du côté arrière alimenté suffisamment en air comburant pour la production de petites flammes bleues.

Le chauffage des habitations a été longtemps réalisé par la combustion de bûches de bois dans l'âtre d'une cheminée.

Le chauffage au bois a été progressivement remplacé par le chauffage central utilisant d'autres moyens de production de chaleur tels que le charbon, le fuel ou le gaz.

Toutefois, les cheminées ont été conservées dans certaines habitations, essentiellement pour leur côté esthétique et la convivialité du feu de bois. Par après, étant donné l'augmentation des coûts énergétiques, il a été prévu d'utiliser les cheminées à feu de bois également comme chauffage d'appoint. Pour aller dans ce sens, les cheminées ont été conçues pour permettre la récupération des calories, et l'une des principales évolutions a été la réalisation des inserts, lesquels consistent en une enceinte fermée, placée dans l'âtre de la cheminée, et où a lieu la combustion, ledit insert étant fermé par porte vitrée qui permet d'une part l'approvisionnement en combustible, et d'autre part la vision du feu.

Un insert permet de contrôler la combustion et de concentrer la chaleur, laquelle peut ainsi être récupérée par des dispositifs d'échangeurs thermiques disposés au-dessus dudit insert.

Cependant, le chauffage au bois présente de nombreux inconvénients dont les principaux sont la nécessité d'un approvisionnement manuel fréquent en combustible, et un entretien fastidieux, notamment pour l'enlèvement des cendres et le nettoyage interne de l'insert.

Pour pallier ces inconvénients, il a été proposé d'équiper les inserts d'un brûleur à gaz, qui est alimenté automatiquement et qui ne nécessite pas, ou très peu, d'entretien.

Afin d'obtenir un rendement optimal la combustion doit être complète, c'est-à-dire que le gaz doit brûler avec suffisamment de comburant, en l'occurrence de l'air. Toutefois, une combustion complète du gaz se traduit par l'obtention de petites flammes bleues ce qui n'est pas particulièrement esthétique dans une cheminée ayant l'apparence d'une cheminée classique à bois.

A ce propos, il est encore connu, par le document US-A-5.452.709, un brûleur à gaz pour insert de cheminée comportant un bûcher reconstitué au moyen de bûches artificielles entre lesquelles sont disposées plusieurs rampes de brûleurs. Plus particulièrement, ces rampes se distinguent les unes des autres par la nature de la flamme qu'elles sont amenées à produire.

Ainsi, le dispositif, tel que décrit dans ce document antérieur, comporte une première rampe de brûleur disposée entre deux bûches artificielles, placées en haut du bûcher et à l'arrière du foyer, ce premier brûleur étant défini de manière apte à produire des flammes bleues au travers d'un mélange gaz/air optimisé.

D'autres rampes sont encore placées entre et/ou à l'avant des bûches artificielles se situant en partie avant du foyer, donc, définissant la base du bûcher. Ces rampes sont alimentées, essentiellement, en gaz pour la production d'une flamme jaune résultant d'un mélange appauvri en air primaire de combustion.

Le document US-A-5.660.162 décrit, lui aussi, un dispositif de brûleur pour cheminée à insert à gaz, ce dispositif comportant, essentiellement, deux rampes de brûleur dont, l'une, placée sensiblement à l'avant d'un bûcher artificiel correspond à une rampe à haut rendement pour la production de flammes bleues et amener à incandescence les premières bûches artificielles du bûcher. Contrairement, entre les bûches placées dans la partie arrière de ce bûcher est insérée une seconde rampe alimentée par un mélange combustible appauvri en oxygène pour la production de flammes jaunes destinées à donner plus de réalisme à l'ensemble.

Ces dispositifs peuvent, effectivement, donner l'apparence d'un feu de bois. Par contre, la présence de flammes jaunes est le signe d'une combustion incomplète, donc de production de monoxyde de carbone qui, dans la mesure où il s'agit d'un gaz toxique, doit être limitée à des taux aussi faibles que possible.

Or, dans les dispositifs décrits dans ces documents de l'état de la technique, il n'est prévu aucun moyen permettant de gérer l'alimentation en air de combustion secondaire, des rampes du brûleur à production de flammes jaunes et le taux de monoxyde de carbone résultant de ces dernières est forcément très élevé.

Au travers d'une disposition particulière des corps du brûleur, ceci conformément à la présente invention, l'on vient gérer, rigoureusement, cette alimentation en air de combustion secondaire en vue d'optimiser ce taux de production de monoxyde de carbone. A noter qu'en réduisant, celui-ci, au minimum, l'on optimise, simultanément, le rendement calorifique du foyer.

A cet effet, l'invention concerne un dispositif de brûleur pour une cheminée à insert à gaz comportant au moins deux corps, un premier corps disposé du côté avant de l'insert et alimenté faiblement en air comburant pour la production de grandes flammes jaunes et un second corps disposé du côté arrière alimenté suffisamment en air comburant pour la production de petites flammes bleues, ces corps du brûleur étant, d'une part, placés solidairement au-dessus d'une première plaque et, d'autre part, comportant une partie émergeant au-dessus d'une seconde plaque et percée d'une multiplicité d'orifices de sortie du mélange gaz/air comburant, au moins partiellement en périphérie de ces parties des corps persistant un interstice de largeur déterminée par rapport à ladite seconde plaque pour le passage d'une lame d'air secondaire.

Selon une autre caractéristique de la présente invention, la distance d'écartement entre la première plaque et un corps du brûleur est comprise entre 35 et 45 mm.

Par ailleurs, la largeur de l'interstice persistant en périphérie des parties des corps du brûleur émergeant au-dessus de la seconde plaque est choisie de l'ordre 5 à 10 mm de préférence égale à 7 mm.

Les avantages résultant de la présente invention consistent en ce que tout en obtenant une apparence de feu de bois au travers du dispositif de brûleur à gaz, l'on vient optimiser le fonctionnement de ce dernier pour un rendement calorifique maximum et un taux de production de monoxyde de carbone aussi réduit que possible.

Ainsi, des essais menés au niveau d'un dispositif de brûleur conforme à l'invention ont permis de constater un taux maximum de production de monoxyde de carbone inférieur à 20 ppm pour une puissance calorifique de 11,5 kw.

A noter qu'une telle optimisation permet, encore, de réduire, substantiellement, l'encrassement de la cheminée jusqu'à le rendre insignifiant.

En particulier, la faible distance séparant la première plaque et les corps de brûleur permet d'éviter des turbulences au niveau des ouvertures d'alimentation en air comburant, notamment en ce qui concerne celles du corps avant destiné à produire de grandes flammes jaunes. Ceci permet d'assurer une proportion constante du mélange gaz/air comburant et, ainsi, des flammes régulières.

A ce propos, les orifices de sortie du corps avant du brûleur sont répartis irrégulièrement, en sorte d'obtenir des flammes jaunes de hauteurs différentes pour la réunion de plus ou moins d'orifices et pour une imitation aussi fidèle que possible d'un feu de bois.

L'invention sera mieux comprise à la lecture de la description qui va suivre se rapportant à un exemple de réalisation illustré dans le dessin ci-joint.
- la figure 1 représente une vue en perspective d'un dispositif de brûleur selon l'invention.
- la figure 2 représente une vue schématique en coupe transversale selon un plan vertical du même dispositif.
- la figure 3 représente une vue schématique en coupe selon l'axe XX' de la figure 2.

Si on se réfère aux figures 1 et 2, on peut voir un dispositif de brûleur selon l'invention.

Ce dispositif de brûleur comporte deux corps 1 et 2, le corps 1 est destiné à être placé à l'avant de l'insert, non représenté, du côté de la porte vitrée de celui-ci, tandis que le corps 2 est destiné à être placé à l'arrière.

Les corps 1 et 2 émergent, en partie, au-dessus d'une plaque 3, tandis qu'ils reposent sur une plaque 4, à laquelle ils sont solidarisés par des pattes 40, dont deux seulement sont visibles sur la figure 1. A noter que les parties respectivement 10 et 20 de ces corps 1, 2 émergeant de la plaque 3 sont percées d'orifices respectivement 11, 21.

Si on se réfère maintenant à la figure 3, on peut voir que le corps 1 comporte à une extrémité une buse 5 d'alimentation en gaz débouchant dans une chambre 12 percée inférieurement d'une ouverture 13, et séparée du reste 14 du corps 1 par un venturi 15.

La buse 5 injecte le gaz dans la chambre 12 dans laquelle est amené, par aspiration en passant par l'ouverture 13, l'air comburant.

Le mélange gaz/air comburant, réalisé au niveau du venturi 15, se répand dans la partie 14 du corps 1 et sort par les orifices 11.

On notera que le corps *2* est de conception générale identique à celle du corps 1, avec toutefois quelques différences.

Ainsi l'entrée d'air comburant 13 du corps 1 est plus petite que celle du corps 2, afin que le mélange soit *moins* riche en air comburant, dans le but d'obtenir une combustion incomplète productrice de flammes jaunes, tandis que le corps 2 où la combustion est complète du fait d'un apport suffisant en air comburant, produit de petites flammes bleues.

D'autre part, si les orifices 21 du corps 2 sont régulièrement répartis, il n'en est pas de même pour les orifices 11 du corps 1, qui peuvent être par exemple réunis par paquets, en sorte que les orifices 11 de chacun des paquets puissent s'associer dans la création d'une grande flamme jaune.

Si on se réfère plus particulièrement à la figure 2, on peut voir qu'au moins partiellement en périphérie des parties 10, 20 des corps 1, 2 persiste un interstice I de largeur 1 pour le passage d'une lame d'air secondaire. Le débit de cet air secondaire est, en fait, régulé au travers d'une largeur l de cet interstice I bien déterminé, de l'ordre de 5 à 10 millimètres, de préférence égal à 7 millimètres.

L'air comburant provient du milieu ambiant, et il atteint l'ouverture 13 en longeant la plaque 4 et les corps 1 et 2. De plus, comme vu précédemment, les dimensions de l'ouverture 13 sont calculées de manière à admettre la quantité adéquate d'air comburant, afin d'obtenir le mélange autorisant la production de grandes flammes jaunes au niveau du corps 1.

Or, des turbulences au niveau de l'admission d'air comburant peuvent modifier la quantité d'air comburant admise, avec pour conséquence des flammes jaunes plus ou moins régulières, ne donnant pas l'apparence d'un feu de bois.

Ainsi, un espace bien défini entre le corps 1 et la plaque 4, espace de l'ordre de 35 à 45 millimètres, permet de réduire les turbulences tout en autorisant une bonne alimentation en air comburant.

Le dispositif de brûleur selon l'invention permet ainsi de donner l'apparence d'un feu de bois par la production en avant des flammes jaunes régulières, mais de hauteurs différentes, tout en procurant de la chaleur à l'arrière, laquelle peut être récupérée par des moyens appropriés.

On notera que les corps 1 et 2 sont alimentés séparément en gaz, et que par l'intermédiaire d'une dérivation, non représentée, le corps 1 est alimenté faiblement en gaz, suffisamment à la production de flammes jaunes, en sorte que l'essentiel de la consommation et donc de l'apport calorifique soit réalisé au niveau du corps 2 qui a un rendement optimal.

Bien entendu, le brûleur selon l'invention est destiné à être placé dans un insert et peut être dissimulé derrière des bûches factices.

## Revendications

1. Dispositif de brûleur pour une cheminée à insert à gaz comportant au moins deux corps (1, 2), un premier corps (1) disposé du côté avant de l'insert et alimenté faiblement en air comburant pour la production de grandes flammes jaunes et un second corps (2) disposé du côté arrière alimenté suffisamment en air comburant pour la production de petites flammes bleues, **caractérisé par le fait que** les corps (1, 2) du brûleur sont, d'une part, placés solidairement au-dessus d'une première plaque (4) et, d'autre part, comporte une partie (10, 20) émergeant au-dessus d'une seconde plaque (3) et percée d'une multiplicité d'orifices (11, 21) de sortie du mélange gaz/air comburant, au moins partiellement en périphérie de ces parties (10, 20) des corps (1, 2) persistant un interstice (I) de largeur déterminée (1) par rapport à ladite seconde plaque (3) pour le passage d'une lame d'air secondaire.

2. Dispositif selon la revendication 1, **caractérisé en ce que** la distance d'écartement entre la première plaque (4) et un corps (1) du brûleur est comprise entre 35 et 45 millimètres.

3. Dispositif selon la revendication 1, **caractérisé par le fait que** la largeur (l) de l'interstice (I) est choisie de l'ordre de 5 à 10 millimètres de préférence égale à 7 millimètres.

4. Dispositif selon l'une quelconque des revendications de 1 à 3, **caractérisé en ce que** les orifices (11) de sortie du corps avant (1) du brûleur sont répartis irrégulièrement, en sorte d'obtenir des flammes jaunes de hauteurs différentes par la réunion de plus ou moins d'orifices (11).

5. Dispositif selon l'une quelconque des revendications précédentes, **caractérisé par le fait que** chacun des corps (1, 2) du brûleur comporte, du côté de son alimentation en gaz, un venturi (15) en amont duquel est placée une ouverture (13) d'alimentation en air comburant.

## Patentansprüche

1. Brennervorrichtung für einen Kamin mit einem Gaseinsatz, umfassend wenigstens zwei Körper (1, 2), einen ersten Körper (1), der an der Vorderseite des Einsatzes angeordnet ist und mit wenig Verbrennugsluft versorgt wird, um große gelbe Flammen zu erzeugen, und einen zweiten Körper (2), der an der Hinterseite angeordnet ist und ausreichend mit Verbrennugsluft versorgt wird, um kleine blaue Flammen zu erzeugen, **dadurch gekennzeichnet, daß** die Körper (1, 2) des Brenners, einserseits, fest mit einer ersten Platte (4) verbunden, oberhalb dieser letzten angeordnet sind und, andererseits, einen Teil (10, 20) umfaßt, der über eine zweite Platte (3) hervorsteht und eine Vielheit von Auslaßöffnungen (11, 21) für die Mischung aus Gas und Verbrennungsluft umfaßt, wobei wenigstens zum Teil am Umkreis dieser Teile (10, 20) der Körper (1, 2) ein Spalt (I) einer bestimmten Breite (1) bezüglich der genannten zweiten Platte (3) bestehen bleibt für den Durchgang eines Sekundärluftstrahls.

2. Vorrichtung nach Anspruch 1, **dadurch gekennzeichnet, daß** der Trennungsabstand zwischen der ersten Platte (4) und einem Körper (1) des Brenners zwischen 35 und 45 Millimetern liegt.

3. Vorrichtung nach Anspruch 2, **dadurch gekennzeichnet, daß** die Breite (1) des Spaltes (I) im Bereich von 5 bis 10 Millimetern, vorzugsweise gleich 7 Millimetern, gewählt wird.

4. Vorrichtung nach irgendeinem der Ansprüche 1 bis 3, **dadurch gekennzeichnet, daß** die Auslaßöffnungen (11) des Vorderkörpers (1) des Brenners unregelmäßig verteilt sind, derart, daß durch die Vereinigung von mehr oder weniger Öffnungen (11) gelbe Flammen unterschiedlicher Höhen erreicht werden.

5. Vorrichtung nach irgendeinem der vorgehenden Ansprüche, **dadurch gekennzeichnet, daß** jeder der Körper (1, 2) des Brenners an der Seite seiner Gaszufuhr einen Nebenlufttrichter (15) umfaßt, stromaufwärts zu dem sich eine Verbrennungsluftzufuhröffnung (13) befindet.

## Claims

1. Burner device for a chimney with a gas insert including at least two bodies (1, 2), a first body (1) arranged at the front side of the insert and supplied with little combustion air, for producing large yellow flames, and a second body (2) arranged at the rear side, sufficiently supplied with combustion air, for producing small blue flames, **characterised in that** the bodies (1, 2) of the burner are, on the one hand, located integral with and above a first plate (4) and, on the other hand, include a portion (10, 20) protruding above a second plate (3) and having a multiplicity of outlet holes (11, 21) for the mixture of gas/combustion air, at least partly at the periphery of these portions (10, 20) of the bodies (1, 2) remaining a gap (I) of a determined width (1) with respect to said second plate (3), for the passing through of a secondary air jet.

2. Device according to claim 1, **characterised in that** the distance of separation between the first plate (4) and a body (1) of the burner is between 35 and 45 millimetres.

3. Device according to claim 2, **characterised in that** the width (1) of the gap (I) is chosen within the range from 5 to 10 millimetres, preferably equal to 7 millimetres.

4. Device according to any of claims 1 to 3, **characterised in that** the outlet holes (11) of the front body (1) of the burner are unevenly distributed, so as to obtain yellow flames of different heights by joining more or less holes (11).

5. Device according to any of the preceding claims, **characterised in that** each one of the bodies (1, 2) of the burner includes, at the side of its gas supply, a venturi nozzle (15) upstream of which is located a combustion-air supply hole (13).
